# EUROPÄISCHE PATENTSCHRIFT

(11) **EP 2 588 762 B1**
(45) Veröffentlichungstag und Bekanntmachung des Hinweises auf die Patenterteilung: **15.04.2015**
(21) Anmeldenummer: 11727121.3
(22) Anmeldetag: 17.06.2011
(51) Int. Cl.: F15B 1/14, F15B 1/18

(54) **DRUCKSPEICHER UND EINSATZTEIL FÜR EINEN DRUCKSPEICHER**
PRESSURE STORE AND INSERT PART FOR A PRESSURE STORE
ACCUMULATEUR DE PRESSION ET PIÈCE D'INSERTION POUR ACCUMULATEUR DE PRESSION

(30) Priorität: 30.06.2010 DE 102010025627
(43) Veröffentlichungstag der Anmeldung: 08.05.2013
(73) Patentinhaber: Hydac Technology GmbH, 66280 Sulzbach/Saar (DE)
(72) Erfinder: WEBER, Norbert, 66280 Sulzbach/Saar (DE)
(74) Vertreter: Bartels, Martin Erich Arthur
(86) Internationale Anmeldenummer: PCT/EP2011/002990
(87) Internationale Veröffentlichungsnummer: WO 2012/000617

(56) Entgegenhaltungen:
- EP-A1- 1 243 798
- WO-A2-03/085270
- DE-A1- 3 810 509
- DE-A1- 19 524 920
- GB-A- 877 800
- US-A- 4 628 964
- US-A- 4 638 838

## Beschreibung

Die Erfindung betrifft einen Druckspeicher umfassend ein Gehäuse, einen zwischen dem Gehäuse und einer flexiblen Trennmembran angeordneten ersten Teilraum, einen zwischen der Trennmembran und einem Stützkörper angeordneten zweiten Teilraum, und ein an den zweiten Teilraum angrenzendes, den Verschluss des Gehäuses bildendes Kopfteil, wobei der erste Teilraum mit einem ersten Fluid und der zweite Teilraum mit einem zweiten Fluid befüllbar ist, wobei der erste und der zweite Teilraum durch Bewegungen der Trennmembran in Abhängigkeit vom jeweiligen Befüllungszustand in ihrer jeweiligen Größe variieren, und wobei am Kopfteil ein Haltekörper vorgesehen ist, an dem der Öffnungsrand der Trennmembran verankerbar ist.

Ein derartiger Druckspeicher ist aus DE 101 13 415 A1 bekannt. Bei dem bekannten Druckspeicher in Form eines hydropneumatischen Druckspeichers ist ein flexibles Trennelement in einem Speichergehäuse, gebildet durch ein Rohrendstück, angeordnet und umgibt einen Fluiddurchlässe aufweisenden Stützkörper. Der Stützkörper weist zumindest abschnittsweise eine unrunde Querschnittsform auf. Das Trennelement ist unter Bildung einer Abdichtung am Speichergehäuse so verankert, dass an Außen- und Innenseite des Trennelements jeweils voneinander getrennte Aufnahmeräume gebildet werden. Eine zentral gelegene, durchgehende Bohrung bildet einen zum inneren Aufnahmeraum des Speichers führenden Durchlass für ein Speichermedium. Zum Befüllen des außenseitigen Gasraumes ist ein Gasventil vorgesehen. Der bekannte Druckspeicher kann zur Energiespeicherung, beispielsweise in Verbindung mit Fahrzeugfederungen, oder auch als Pulsationsdämpfer eingesetzt werden. Des Weiteren eignet sich die bekannte Lösung besonders für die Dämpfung von Druckspitzen in hydraulischen oder sonstigen fluidtechnischen Systemen. Für eine Verwendung als Druckspeicher für Speichermedien in Form chemisch aggressiver Fluide, wie Harnstoff-Wasser-Lösung, lässt die bekannte Lösung noch Wünsche offen.

Ein weiterer Druckspeicher ist aus DE 38 10 509 C2 bekannt. Bekannt ist ein Druckspeicher, umfassend einen Behälterhauptkörper mit einem äußeren Rohr zylindrischer Gestalt, an dessen einem Ende eine Seitenplatte und an dessen anderem Ende ein Deckel angeordnet ist, wenigstens eine Einlassöffnung und eine Auslassöffnung, welche am äußeren Rohr gebildet sind, und eine Blase bzw. Membran zum Unterteilen des Inneren des Behälterhauptkörpers in eine Gaskammer und eine Flüssigkeitskammer, wobei eine Öffnung der Blase durch den Deckel dicht verschlossen ist. Ein Einsatz ist derart angeordnet, dass er in die Blase für den Zweck vorragt, dass das Volumen der Gaskammer verringert wird. Der Einsatz ist aus einem Fußteil, einem mittleren Teil und einem Kopfteil gebildet, wobei das Kopfteil mit dem Boden der Membran in Berührung gehalten ist, was es ermöglicht, eine Beschädigung der Membran durch wiederholtes Zusammenziehen zu verhindern. Im zusammengezogenen Zustand liegt die Blase bzw. Membran am Einsatz an.

Die GB 877 800 A beschreibt eine Vorrichtung zur Dämpfung von Druckimpulsen in Fluidleitungen mit einem kugelförmigen Gehäuse, in dem eine flexible Trennmembran zwischen einem ersten Teilraum und einem zweiten Teilraum angeordnet ist. In dem ersten Teilraum befindet sich das zu dämpfende Fluid. Der erste Teilraum ist zwischen dem Gehäuse und der Trennmembran angeordnet. Der zweite Teilraum befindet sich zwischen der Trennmembran und einem kugelförmigen Stützkörper. Der von der Trennmembran umschlossene, zweite Teilraum ist mit einem unter Druck stehenden Gas gefüllt. Das Gehäuse ist zweiteilig gebildet und weist ein Kopfteil auf, an dem ein Haltekörper angeordnet ist, an dem ein Öffnungsrand der Trennmembran verankerbar ist. Hierzu weist das Kopfteil ein mit dem Gehäuse verbindbares Deckelteil mit Innenwandteilen in Form einer zur Achse des Gehäuses konzentrischen Kugelkalotte auf.

Druckspeicher dieser Art finden in unterschiedlichen Baugrößen und baulichen Gestaltungen verbreitet Anwendung, um veränderliche Volumina betreffender Fluide, die unter dem Betriebsdruck eines an der Fluidseite angeschlossenen Fluidsystemes stehen, aufzunehmen und abzugeben, wobei die auf ihrer Gasseite unter einem Vorspanndruck des Arbeitsgases stehende Blase ein Druckpolster bildet. Die Betriebssicherheit der Druckspeicher hängt in erster Linie von der üblicherweise aus einem Kunststoffmaterial, insbesondere Butyl, bestehenden Speicherblase ab, die im Betrieb nicht nur mechanischen Beanspruchungen ausgesetzt ist, sondern gegebenenfalls auch gegen chemisch aggressive Speicherfluide widerstandsfähig sein soll. Wie sich gezeigt hat, ist es in Verbindung mit aggressiven Fluiden, wie Harnstoff-Wasser-Lösungen, bislang nicht möglich, eine störungsfreie Lebensdauer ausreichender Länge bei Dauerbetrieb, beispielsweise über 20.000 Stunden, zu gewährleisten.

Die sogenannte "Harnstoffeinspritzung" kommt in zunehmendem Maße in der Fahrzeugtechnik zur Anwendung, um durch Einspritzen in den Abgasstrom von Verbrennungsmotoren die Stickoxyd (NOx)-Emissionen zu verringern. Bei derartiger Anwendung ist es besonders wesentlich, dass eine lange Betriebslebensdauer im Dauerbetrieb störungsfrei erreichbar ist.

Im Hinblick hierauf stellt sich die Erfindung die Aufgabe, einen Druckspeicher zur Verfügung zu stellen, der sich insbesondere in Verbindung mit aggressiven Speichermedien durch eine verbesserte Betriebssicherheit und eine einfache Montage auszeichnet.

Erfindungsgemäß ist diese Aufgabe durch einen Druckspeicher gelöst, der die Merkmale des Patentanspruches 1 in seiner Gesamtheit aufweist.

Nach dem kennzeichnenden Teil des Anspruches 1 besteht eine wesentliche Besonderheit der Erfindung darin, dass innerhalb des Deckelteiles der Haltekörper derart angeordnet ist, dass zwischen dessen Außenwand in Form von Kugelflächenteilen und den Innenwandteilen des Deckelteiles ein Spalt für die Aufnahme eines an den Öffnungsrand angrenzenden Randbereiches der Trennmembran gebildet ist.

Typischerweise weist das Gehäuse ein an den zweiten Teilraum angrenzendes, den Verschluss des Gehäuses bildendes Kopfteil auf. Das Gehäuse ist zweckmäßigerweise topfförmig ausgebildet, wobei der erste Teilraum bodenseitig angeordnet ist. Im Kopfteil kann eine Anschlusseinrichtung für das zweite Fluid vorgesehen sein.

Eine besonders sichere Verankerung der Trennmembran lässt sich erreichen, wenn der Haltekörper in einem von seinem Halteteil in Richtung auf die Anschlusseinrichtung axial versetzten Bereich eine in die Außenwand eingearbeitete Ringnut aufweist, in die für die Verankerung der Trennmembran ein deren Öffnungsrand umgebender Randwulst eingreift.

Bei besonders vorteilhaften Ausführungsbeispielen weist die Anschlusseinrichtung einen Schraubstutzen auf, der eine zur zentralen Achse konzentrische Öffnung des Deckelteiles durchgreift und der durch Verschrauben mit dem Deckelteil den Haltekörper gegen die Innenwand des Deckelteiles zieht und den im Spalt befindlichen Randbereich der Trennmembran klemmt.

Die Erfindung umfasst weiter ein Einsatzteil für einen Druckspeicher umfassend ein den Verschluss eines Gehäuses bildendes Kopfteil, an welchem ein Haltekörper zur Verankerung des Öffnungsrands einer Trennmembran vorgesehen ist, und einen Stützkörper für eine Anlage der Trennmembran, wobei der Haltekörper ein Halteteil bildet, an welchem der Stützkörper angeordnet ist, welches dadurch gekennzeichnet ist, dass der Haltekörper im Bereich des Halteteiles einen Kreiszylinder bildet, an dessen Randbereich ein oder mehrere Rastelemente ausgebildet sind, die mit Gegenelementen am Stützkörper eine diesen verankernde Schnappverbindung bilden.

Erfindungsgemäß ist die Anordnung so getroffen sein, dass der Haltekörper im Bereich des Halteteiles einen Kreiszylinder bildet, an dessen Randbereich ein oder mehrere Rastelemente ausgebildet sind, die mit Gegenelementen am Stützkörper eine diesen verankernde Schnappverbindung bilden. Diese Art der Verankerung des Stützkörpers ist besonders montagefreundlich und ermöglicht niedrige Herstellungskosten.

Vorteilhafte Ausgestaltungen des erfindungsgemäßen Einsatzteils sind Gegenstände der entsprechenden abhängigen Patentansprüche.

Die Rastelemente können an der Außenwand des Halteteiles von dessen Endrand versetzt und durch Vertiefungen der Außenwand des Halteteiles gebildet sein, in die ein wulstartiger, radial nach innen ragender Vorsprung an der Innenseite des Stützkörpers einschnappbar ist.

Alternativ können die Rastelemente an der Innenwand des Halteteiles durch eine von deren Endrand axial entfernte Vertiefung und einen radial nach innen ragenden, sich an den Endrand anschließenden Vorsprung gebildet sein, die mit Gegenelementen von über den Umfang der Öffnung des Stützkörpers verteilten Rastfingern verrastbar sind. Bei einem derart gebildeten Kranz aus einzelnen Rastfingern gestaltet sich die Montage besonders einfach und bequem. Entsprechendes gilt für Ausführungsbeispiele, bei denen die Verrastung an der Außenseite des Halteteiles erfolgt. Auch in diesem Falle können am Endrand des Stützkörpers einzelne Rastfinger vorgesehen sein.

In einer besonderen Ausführungsform weist der erfindungsgemäße Druckspeicher ein Gehäuse, ein in das Gehäuse eingesetztes erfindungsgemäßes Einsatzteil, einen zwischen dem Gehäuse und einer flexiblen Trennmembran angeordneten ersten Teilraum, und einen zwischen der Trennmembran und dem Stützkörper angeordneten zweiten Teilraum auf, wobei das Kopfteil an den zweiten Teilraum angrenzt, wobei am Haltekörper der Öffnungsrand der Trennmembran verankert ist, wobei der erste Teilraum mit einem ersten Fluid und der zweite Teilraum mit einem zweiten Fluid befüllbar ist, und wobei der erste und der zweite Teilraum durch Bewegungen der Trennmembran in Abhängigkeit vom jeweiligen Befüllungszustand in ihrer jeweiligen Größe variieren.

Bei besonders vorteilhaften Ausführungsbeispielen hat der Stützkörper die Form eines Rotationskörpers, der an dem dem ersten Teilraum zugewandten Ende gerundet und geschlossen ausgebildet sowie mit mindestens einem seitlichen Wanddurchbruch als Durchtrittsstelle zwischen zweitem und drittem Teilraum versehen ist. Bei solcher Gestaltung kann der Stützkörper für die Trennmembran bzw. Speicherblase eine großflächige Abstützung bilden, so dass die bei Drucküberschreitung praktisch faltenfrei anliegende Speicherblase optimal geschützt ist.

Bei einer besonderen Ausgestaltung des erfindungsgemäßen Druckspeichers weist der Haltekörper die Gestalt einer Glocke auf, deren Glockenmantel einen an den dritten Teilraum angrenzenden vierten Teilraum umgibt. Auf diese Weise wird die Aufnahmekapazität des Druckspeichers für das zweite Fluid bzw. das typischerweise gasförmige Arbeitsmedium vergrößert und zugleich der Materialbedarf zur Ausbildung des Druckspeichers verringert.

Der Stützkörper ist vorzugsweise aus einem Kunststoffwerkstoff gebildet. Mit besonderem Vorteil kann hierbei glasfaserverstärktes Polyarylamid IXEF^{®} vorgesehen sein, ein Werkstoff, der sich gegenüber üblichen glasfaserverstärkten Kunststoffen durch eine glatte, geschlossene Außenhaut auszeichnet. Aufgrund dieser Eigenschaften können in vorteilhafter Weise auch der Haltekörper und/oder die Anschlusseinrichtung aus diesem Werkstoff gebildet sein.

Vorteilhafterweise ist der Druckspeicher als hydropneumatischer Blasenspeicher für ein gasförmiges zweites Fluid als Arbeitsmedium und/oder ein flüssiges erstes Fluid als Speichermedium ausgebildet. Besonders bevorzugt ist der Druckspeicher zur Befüllung eines Speichermediums in Form eines chemisch aggressiven Fluids, wie Harnstoff-Wasser-Lösung, ausgebildet. Dies ermöglicht einen Einsatz des erfindungsgemäßen Druckspeichers bei der Harnstoffeinspritzung insbesondere im Kraftfahrzeugbereich.

Nachstehend ist die Erfindung anhand der Zeichnung im Einzelnen erläutert. Es zeigen:
- Fig. 1: einen gegenüber einer praktischen Ausführungsform lediglich geringfügig vergrößert dargestellten Längsschnitt eines Ausführungsbeispieles des erfindungsgemäßen Druckspeichers;
- Fig. 2: einen Längsschnitt eines erfindungsgemäßen Einsatzteils umfassend einen Haltekörper mit daran festgelegtem Stützkörper;
- Fig. 3: einen gegenüber Fig. 2 stark vergrößerten Ausschnitt des in Fig. 2 mit III bezeichneten Bezirks; und
- Fig. 4: einen der Fig. 2 ähnlichen Längsschnitt, in dem ein abgewandeltes Beispiel der erfindungsgemäßen Verrastung des Stützkörpers am Haltekörper dargestellt ist.

Nachstehend ist die Erfindung anhand des Beispieles der Benutzung des Druckspeichers für ein System der Harnstoffeinspritzung erläutert. In Fig. 1, die das Ausführungsbeispiel des Druckspeichers in Gänze zeigt, ist ein Speichergehäuse mit 2 bezeichnet, das im großen Ganzen die Form eines kreiszylindrischen Topfes besitzt, an dessen geschlossenem Boden 4 sich eine Durchflussöffnung 6 befindet. Die auf die zentrale Längsachse 10 ausgerichtete Öffnung 6 ermöglicht die Zufuhr und Abfuhr eines ersten Fluids, wie einer Harnstoff-Wasser-Lösung, zu dem bzw. aus dem ersten Teilraum 8, der sich im Gehäuse 2 angrenzend an dem Boden 4 befindet. Ein mit dem Speichergehäuse 2 verschraubbares Kopfteil 12 bildet den fluiddichten Verschluss des oberen, offenen Endes des Gehäuses 2.

Das Kopfteil 12 weist ein äußeres Deckelteil 14 auf, an dem die Verschraubung mit dem Gehäuse 2 ausgebildet ist und das aus einem metallischen Werkstoff, beispielsweise aus Aluminium bestehen kann, wie dies auch bei dem Gehäuse 2 der Fall sein kann. Alternativ kann das Deckelteil 14 auch aus einem strukturfesten Kunststoffmaterial gebildet sein. Das Deckelteil 14 weist eine zentrale, zur Achse 10 konzentrische Öffnung 16 auf. In geringem Abstand von der Öffnung 16 weist das Deckelteil 14 Innenwandteile in Form einer zur Achse 10 konzentrischen Kugelkalotte 18 auf. Innerhalb des Deckelteiles 14 weist das Kopfteil 12 einen Haltekörper 20 auf, mit einem daran einstückig befindlichen, die Anschlusseinrichtung für das zweite Fluid bildenden Schraubstutzen 22, der die Öffnung 16 des Deckelteiles 14 durchgreift und mittels dem in Zusammenwirküng mit einer Mutter 24 der Haltekörper 20 innerhalb des Deckelteiles 14 festgelegt ist. Durch den Schraubstutzen 22 erstreckt sich ein zentraler Fluidkanal 26, um einen dritten Teilraum 28 mit dem unter Vorspanndruck stehenden Arbeitsmedium als zweites Fluid zu befüllen. Ein innerhalb des Kanales 26 befindlicher Ventileinsatz ist in der Zeichnung nicht dargestellt.

Der Haltekörper 20 hat die Gestalt einer Glocke, deren Mantel einen vierten Teilraum 30 umgibt, der an den dritten Teilraums 28 angrenzt. Der Glockenmantel bildet an seiner Außenwand Kugelflächenteile 34, die zwischen sich und der Kalotte 18 des Deckelteiles 14 einen Klemmspalt 36 für den im Spalt 36 befindlichen Verankerungsbereich 38 einer Trennmembran 40 definieren. Die aus einem für derartige Druckspeicher geeigneten Kunststoff, wie Butyl, gebildete Blase bildet die flexible Trennmembran 40 zwischen erstem Teilraum 28 und zweitem Teilraum 54. Der Haltekörper 20 weist zwischen dem Ende des äußeren Kugelflächenteiles 34 und dem Schraubstutzen 22 eine Ringnut 42 auf, in die zur besonders sicheren Verankerung der Trennmembran 40 ein deren Öffnungsrand umgebender Randwulst 44 eingreift.

Der Haltekörper 20 bildet mit der sich innerhalb der durch die Trennmembran 40 gebildeten Blase befindlichen Glocke ein Halteteil 46 für die Verankerung eines ins Innere der Blase ragenden Stützkörpers 48. Dieser ist aus einem ausreichend strukturfesten Kunststoffmaterial gebildet, wobei sich glasfaserverstärktes Polyarylamid IXEF^{®} als besonders gut geeignet erwiesen hat. Wie aus Fig. 1 ersichtlich, hat der Stützkörper 48 die Form eines Rotationskörpers mit kugelig gerundetem, geschlossenem, im Abstand vom Boden 4 des Gehäuses 2 befindlichem unteren Ende und umgibt einen an den vierten Teilraum 30 angrenzenden dritten Teilraum 28. Das andere, obere Ende 50 des Stützkörpers 48 ist am Halteteil 46 mittels einer Schnappverbindung festgelegt. Wie Fig. 1 außerdem zeigt, ist der Stützkörper 48 im Längsschnitt etwa V-förmig und weist seitliche Wanddurchbrüche 52 für den Durchtritt des Arbeitsfluids zum zweiten Teilraum 54 auf, der an den dritten Teilraum 28 angrenzt.

Die Einzelheiten des Einsatzteils für einen Druckspeicher sind am deutlichsten den Figuren 2 und 3 entnehmbar. Wie ersichtlich sind in geringem Abstand vom Endrand 56 des Halteteiles 46 Vertiefungen 56 und 60 gebildet, in denen der Endbereich des Stützkörpers 48 aufnehmbar ist, wobei ein radial nach innen ragender Vorsprung 62 des Stützkörpers 48 in die Vertiefung 60 einschnappbar ist. Der Haltekörper 20 ist beim vorliegenden Beispiel, ebenso wie der Stützkörper 48 und das im Kanal 26 des Stutzens 22 befindliche Ventil aus glasfaserverstärktem Polyarylamid IXEF^{®} gebildet, so dass das Einsatzteil umfassend den Haltekörper 20 mit dem daran festgelegtem Stützkörper 48 eine vollständig aus Kunststoff bestehende Einheit bildet.

Im Betrieb wird bei einer Benutzung für die Harnstoffeinspritzung der erste Teilraum 8 des Druckspeichers mittels einer Pumpe mit der HarnstoffWasser-Lösung befüllt, bis ein oberer Wert des Systemdruckes erreicht ist und die Pumpe abschaltet. Durch den Speicherdruck wird das Speichermedium für die dosierte Einspritzung in das System gedrückt. Bei Erreichen eines unteren Druckwertes schaltet die Pumpe wieder ein. Wenn es zu ungewollten Drucküberschreitungen kommen sollte und ein bestimmter Grenzwert der Volumenzunahme des ersten Teilraums 8 überschritten ist, legt sich die Trennmembran 40 an den Stützkörper 48 an und wird dadurch gegen Überlastung und Beschädigung geschützt.

Die Fig. 4 zeigt eine Variante der Gestaltung des Einsatzteils, wobei die Rastelemente nunmehr an der Innenwand des Halteteiles 46 des Haltekörpers 20 angeordnet sind. Wie Fig. 4 zeigt, handelt es sich dabei um eine vom Endrand 56 axial entfernte Vertiefung 64 und einen radial nach innen ragenden, sich an den Endrand 56 anschließenden Vorsprung 66. Die Gegenelemente seitens des Stützkörpers 48 sind durch Haltefinger 68 gebildet, die über den Umfang der Öffnung des Stützkörpers 48 verteilt angeordnet sind. Bei durch einzelne Rastfinger 68 gebildeten Gegenelementen gestaltet sich die Herstellung der Verrastung besonders einfach und bequem.

Auch bei der in Figuren 2 und 3 gezeigten Ausführungsform der Verrastung an der Außenseite des Halteteiles 46 des Haltekörpers 20 könnten die Gegenelemente des Stützkörpers 48 auch aus einzelnen, umfänglich verteilten Rastfingern gebildet sein.

## Patentansprüche

1. Druckspeicher umfassend
- ein Gehäuse (2),
- einen zwischen dem Gehäuse (2) und einer flexiblen Trennmembran (40) angeordneten ersten Teilraum (8),
- einen zwischen der Trennmembran (40) und einem Stützkörper (48) angeordneten zweiten Teilraum (54), und
- ein an den zweiten Teilraum (54) angrenzendes, den Verschluss des Gehäuses (2) bildendes Kopfteil (12),
wobei der erste Teilraum (8) mit einem ersten Fluid und der zweite Teilraum (54) mit einem zweiten Fluid befüllbar ist,
wobei der erste und der zweite Teilraum (8, 54) durch Bewegungen der Trennmembran (40) in Abhängigkeit vom jeweiligen Befüllungszustand in ihrer jeweiligen Größe variieren, und
wobei am Kopfteil (12) ein Haltekörper (20) vorgesehen ist, an dem der Öffnungsrand der Trennmembran (40) verankerbar ist,
und wobei das Kopfteil (12) ein mit dem Gehäuse (2) verbindbares Deckelteil (14) mit Innenwandteilen in Form einer zur Achse (10) des Gehäuses (2) konzentrischen Kugelkalotte (18) aufweist,
**dadurch gekennzeichnet, dass** innerhalb des Deckelteiles (14) der Haltekörper (20) derart angeordnet ist, dass zwischen dessen Außenwand in Form von Kugelflächenteilen (34) und den Innenwandteilen des Deckelteiles (14) ein Spalt (36) für die Aufnahme eines an den Öffnungsrand angrenzenden Randbereiches (38) der Trennmembran (40) gebildet ist.

2. Druckspeicher nach Anspruch 1, **dadurch gekennzeichnet, dass** im Kopfteil (12) eine Anschlusseinrichtung (22) für das zweite Fluid vorgesehen ist.

3. Druckspeicher nach Anspruch 2, **dadurch gekennzeichnet, dass** der Haltekörper (20) in einem von seinem Halteteil (46) in Richtung auf die Anschlusseinriehtung (22) axial versetzten Bereich eine in die Außenwand eingearbeitete Ringnut (42) aufweist, in die für die Verankerung der Trennmembran (40) ein deren Öffnungsrand umgebender Randwulst (44) eingreift.

4. Druckspeicher nach Anspruch 2 oder 3, **dadurch gekennzeichnet, dass** die Anschlusseinrichtung einen Schraubstutzen (22) aufweist, der eine zur zentralen Achse (10) konzentrische Öffnung (16) des Deckelteiles (14) durchgreift und der durch Verschrauben mit dem Deckelteil (14) den Haltekörper (20) gegen die Innenwand des Deckelteiles (14) zieht und den im Spalt (36) befindlichen Randbereich (38) der Trennmembran (40) klemmt.

5. Einsatzteil für einen Druckspeicher, umfassend
- ein den Verschluss eines Gehäuses (2) bildendes Kopfteil (12), an welchem ein Haltekörper (20) zur Verankerung des Öffnungsrands einer Trennmembran (40) vorgesehen ist, und
- einen Stützkörper (48) für eine Anlage der Trennmembran (40),
wobei der Haltekörper (20) ein Halteteil (46) bildet, an welchem der Stützkörper (48) angeordnet ist,
und wobei der Haltekörper (20) im Bereich des Halteteiles (46) einen Kreiszylinder bildet,
**dadurch gekennzeichnet, dass** an einem Randbereich des Kreiszylinders ein oder mehrere Rastelemente (58, 60) ausgebildet sind, die mit Gegenelementen (62) am Stützkörper (48) eine diesen verankernde Schnappverbindung bilden.

6. Einsatzteil nach Anspruch 5, **dadurch gekennzeichnet, dass** die Rastelemente an der Außenwand des Halteteiles (46) von dessen Endrand (56) versetzt und durch Vertiefungen (58, 60) der Außenwand des Halteteiles (46) gebildet sind, in die ein wulstartiger, radial nach innen ragender Vorsprung (62) an der Innenseite des Stützkörpers (48) einschnappbar ist.

7. Einsatzteil nach Anspruch 5, **dadurch gekennzeichnet, dass** die Rastelemente an der Innenwand des Halteteiles (46) durch eine von dessen Endrand (56) axial entfernte Vertiefung (64) und einen radial nach innen ragenden, sich an den Endrand (56) anschließenden Vorsprung (66) gebildet sind, die mit Gegenelementen in Form von über den Umfang der Öffnung des Stützkörpers (48) verteilten Rastfingern (68) verrastbar sind.

8. Einsatzteil nach einem der Ansprüche 5 bis 7, **dadurch gekennzeichnet, dass** der Stützkörper (48) aus Kunststoff gebildet ist, vorzugsweise aus glasfaserverstärktem Polyarylamid IXEF^{®}.

9. Druckspeicher umfassend
- ein Gehäuse (2),
- ein in das Gehäuse (2) eingesetztes Einsatzteil nach einem der Ansprüche 5 bis 8,
- einen zwischen dem Gehäuse (2) und einer flexiblen Trennmembran (40) angeordneten ersten Teilraum (8), und
- einen zwischen der Trennmembran (40) und dem Stützkörper (48) angeordneten zweiten Teilraum (54),
wobei das Kopfteil (12) an den zweiten Teilraum (54) angrenzt,
wobei am Haltekörper (20) der Öffnungsrand der Trennmembran (40) verankert ist,
wobei der erste Teilraum (8) mit einem ersten Fluid und der zweite Teilraum (54) mit einem zweiten Fluid befüllbar ist, und
wobei der erste und der zweite Teilraum (8, 54) durch Bewegungen der Trennmembran (40) in Abhängigkeit vom jeweiligen Befüllungszustand in ihrer jeweiligen Größe variieren.

10. Druckspeicher nach einem der Ansprüche 1 bis 4 und/oder 9,
**dadurch gekennzeichnet, dass** der Stützkörper (48) einen fluidführend mit dem zweiten Teilraum (54) verbundenen dritten Teilraum (28) umfasst.

11. Druckspeicher nach Anspruch 10, **dadurch gekennzeichnet, dass** der Stützkörper (48) ein Rotationskörper ist, der an dem dem ersten Teilraum (8) zugewandten Ende gerundet und geschlossen ausgebildet sowie mit zumindest einem Wanddurchbruch (52) als Durchtrittsstelle zwischen zweitem Teilraum (54) und drittem Teilraum (28) versehen ist.

12. Druckspeicher nach Anspruch 10 oder 11, **dadurch gekennzeichnet, dass** der Haltekörper (20) die Gestalt einer Glocke aufweist, deren Glockenmantel einen an den dritten Teilraum (28) angrenzenden vierten Teilraum (30) umgibt.

13. Druckspeicher nach einem der Ansprüche 1 bis 4, 9 bis 12, **dadurch gekennzeichnet, dass** der Haltekörper (20) und/oder die Anschlusseinrichtung (22) aus Kunststoff, insbesondere glasfaserverstärktem Polyarylamid IXEF^{®} gebildet ist.

14. Druckspeicher nach Anspruch 1 bis 4, 9 bis 13, **dadurch gekennzeichnet, dass** der Druckspeicher als hydropneumatischer Blasenspeicher für ein gasförmiges zweites Fluid als Arbeitsmedium und/oder ein flüssiges erstes Fluid als Speichermedium ausgebildet ist.

15. Druckspeicher nach einem der Ansprüche 1 bis 4, 9 bis 14, **dadurch gekennzeichnet, dass** der Druckspeicher zur Befüllung eines Speichermediums in Form eines chemisch aggressiven ersten Fluids, wie Harnstoff-Wasser-Lösung, ausgebildet ist.

## Claims

1. A pressure accumulator comprising
- a housing (2),
- a first compartment (8) disposed between the housing (2) and a flexible separating diaphragm (40),
- a second compartment (54) disposed between the separating diaphragm (40) and a support body (48), and
- a head part (12) which forms the closure of the housing (2) and which borders the second compartment (54),
the first compartment (8) being fillable with a first fluid and the second compartment (54) being fillable with a second fluid,
the first and the second compartment (8, 54) varying in their respective size as a result of movements of the separating diaphragm (40) as a function of the respective filling state, and
there being provided on the head part (12) a retaining body (20) to which the opening edge of the separating diaphragm (40) can be anchored,
and the head part (12) having a cover part (14) that can be connected to the housing (2) and with inside wall parts in the form of a spherical cap (18) which is concentric to the axis (10) of the housing (2), **characterised in that** within the cover part (14) the retaining body (20) is arranged such that between its outside wall in the form of spherical surface parts (34) and the inside wall parts of the cover part (14) a gap (36) is formed for accommodating an edge region (38) of the separating diaphragm (40) which borders the opening edge.

2. The pressure accumulator according to Claim 1, **characterised in that** a connection device (22) is provided for the second fluid in the head part (12).

3. The pressure accumulator according to Claim 2, **characterised in that** the retaining body (20) in a region which is axially offset from its retaining part (46) in the direction of the connection device (22) has an annular groove (42) which has been machined into the outside wall and in which an edge bead (44) which surrounds the opening edge of the separating diaphragm engages for the anchoring of the separating diaphragm (40).

4. The pressure accumulator according to Claim 2 or 3, **characterised in that** the connection device has a screw fitting (22) which extends through an opening (16) of the cover part (14) which is concentric to the central axis (10), which fitting pulls the retaining body (20) against the inside wall of the cover part (14) by screwing to the cover part (14) and clamps the edge region (38) of the separating diaphragm (40) located in the gap (36).

5. An insert part for a pressure accumulator, comprising
- a head part (12) which forms the closure of a housing (2) and on which a retaining body (20) is provided for anchoring the opening edge of a separating diaphragm (40), and
- a support body (48) for supporting the separating diaphragm (40),
the retaining body (20) forming a retaining part (46) on which the support body (48) is arranged,
and the retaining body (20) forming a circular cylinder in the region of the retaining part (46),
**characterised in that** there are formed on an edge region of the circular cylinder one or more catch elements (58, 60) which with counter-elements (62) on the support body (48) form a snap connection which anchors the latter.

6. An insert part according to Claim 5, **characterised in that** the catch elements on the outer wall of the retaining part (46) are offset from its end edge (56) and are formed by depressions (58, 60) of the outer wall of the retaining part (46) into which a bead-like projection (62) which protrudes radially to the inside can be snapped on the inside of the support body (48).

7. The insert part according to Claim 5, **characterised in that** the catch elements on the inside wall of the retaining part (46) are formed by a depression (64) which is axially spaced apart from its end edge (56) and a projection (66) which adjoins the end edge (56) and protrudes radially to the inside, and said catch elements can be latched to counter-elements in the form of catch fingers (68) which are distributed over the periphery of the opening of the support body (48).

8. The insert part according to any of Claims 5 to 7, **characterised in that** the support body (48) is formed from plastic, preferably from glass fibre-reinforced polyarylamide IXEF^{®}.

9. A pressure accumulator comprising
- a housing (2),
- an insert part inserted into the housing (2) according to any of Claims 5 to 8,
- a first compartment (8) disposed between the housing (2) and a flexible separating diaphragm (40), and
- a second compartment (54) disposed between the separating diaphragm (40) and the support body (48),
the head part (12) bordering the second compartment (54),
the opening edge of the separating diaphragm (40) being anchored to the retaining body (20),
the first compartment (8) being fillable with a first fluid and the second compartment (54) being fillable with a second fluid,
the first and the second compartment (8, 54) varying in their respective size as a result of movements of the separating diaphragm (40) as a function of the respective filling state.

10. The pressure accumulator according to any of Claims 1 to 4 and/or 9, **characterised in that** the support body (48) comprises a third compartment (28) connected to the second compartment (54) such as to convey fluid.

11. The pressure accumulator according to Claim 10, **characterised in that** the support body (48) is a body of revolution which is made rounded and closed on the end facing the first compartment (8) and is provided with at least one wall opening (52) as a passage site between the second compartment (54) and the third compartment (28).

12. The pressure accumulator according to Claim 10 or 11, **characterised in that** the retaining body (20) has the shape of a bell the jacket of which surrounds a fourth compartment (30) which borders the third compartment (28).

13. The pressure accumulator according to any of Claims 1 to 4, 9 to 12, **characterised in that** the retaining body (20) and/or the connection device (22) is formed from plastic, in particular from glass fibre-reinforced polyarylamide IXEF^{®}.

14. The pressure accumulator according to Claim 1 to 4, 9 to 13, **characterised in that** the pressure accumulator is made as a hydropneumatic bladder accumulator for a gaseous second fluid as a working medium and/or a liquid first fluid as a storage medium.

15. The pressure accumulator according to any of Claims 1 to 4, 9 to 14, **characterised in that** the pressure accumulator is made for filling with a storage medium in the form of a chemically corrosive first fluid such as a urea-water solution.

## Revendications

1. Accumulateur de pression comprenant
- une enveloppe (2),
- un premier sous-espace (8) disposé entre l'enveloppe (2) et une membrane (40) de séparation souple,
- un deuxième sous-espace (54) disposé entre la membrane (40) de séparation et une pièce (48) d'appui et
- une partie (12) de tête, qui est voisine du deuxième sous-espace (54) et qui forme la fermeture de l'enveloppe (2),
dans lequel le premier sous-espace (8) peut être rempli d'un premier fluide et le deuxième sous-espace (54) d'un deuxième fluide,
dans lequel le premier et le deuxième sous-espaces (8, 54) peuvent varier dans leurs dimensions en fonction de l'état de remplissage respectif par des déplacements de la membrane (40) de séparation et
dans lequel il est prévu, sur la partie (12) de tête, une pièce (20) de maintien à laquelle le bord d'ouverture de la membrane (40) de séparation peut être arrimé,
et dans lequel la partie (12) de tête à une partie (14) de couvercle, qui peut être reliée à l'enveloppe (2) et qui a des parties de paroi intérieure sous la forme d'une calotte (18) sphérique concentrique à l'axe (10) de l'enveloppe (2),
**caractérisé en ce qu'**au sein de la partie (14) de couvercle, la pièce (20) de maintien est disposée de manière à former, entre sa paroi extérieure sous la forme de parties (34) de surface sphérique et les parties de paroi intérieure de la partie (14) de couvercle, un intervalle (36) de réception d'une zone (38) de bord de la membrane (40) de séparation qui est voisine du bord d'ouverture.

2. Accumulateur de pression suivant la revendication 1, **caractérisé en ce qu'**il est prévu dans la partie (12) de tête un dispositif (22) de raccord pour le deuxième fluide.

3. Accumulateur de pression suivant la revendication 1, **caractérisé en ce que** la pièce (20) de maintien a, dans une zone décalée axialement de sa partie (46) de maintien dans la direction du dispositif (22) de raccord, une rainure (42) annulaire qui est usinée dans la paroi extérieure et dans laquelle pénètre, pour l'arrimage de la membrane (40) de séparation, un bourrelet (40) de bord entourant son bord d'ouverture.

4. Accumulateur de pression suivant la revendication 2 ou 3, **caractérisé en ce que** le dispositif de raccord a un manchon (22) fileté qui passe dans une ouverture (16), concentrique à l'axe (10), de la partie (14) de couvercle et qui, par vissage avec la partie (14) de couvercle, tire la pièce (20) de maintien sur la paroi intérieure de la partie (14) de couvercle et serre la zone (38) de bord, se trouvant dans l'intervalle (36), de la membrane (40) de séparation.

5. Pièce de rechange pour un accumulateur de pression comprenant
- une partie (12) de tête, qui forme la fermeture d'une enveloppe (2) et sur laquelle est prévue une pièce (20) de maintien pour l'arrimage du bord d'ouverture d'une membrane (40) de séparation, et
- une pièce (48) d'appui pour une installation de la membrane (40) de séparation, la pièce (20) de maintien formant une partie (40) de maintien sur laquelle la pièce (48) d'appui est disposée,
et dans laquelle la pièce (20) de maintien forme, dans la zone de la partie (46) de maintien, un cylindre de section circulaire,
**caractérisée en ce qu'**il est constitué, sur une zone de bord du cylindre de section circulaire, un ou plusieurs éléments (58, 60) d'encliquetage qui forment avec des éléments (62) antagonistes de la pièce (48) d'appui une liaison à déclic l'arrimant.

6. Pièce de rechange suivant la revendication 5, **caractérisée en ce que** les éléments d'encliquetage sont formés sur la paroi extérieure de la partie (46) de maintien de manière décalée de son bord (56) d'extrémité et par des cavités (58, 60) de la paroi extérieure de la partie (46) de maintien, dans lesquelles une saillie (62) de type en bourrelet, dépassant radialement vers l'intérieur peut être encliquetée sur le côté intérieur de la pièce (48) d'appui.

7. Pièce de rechange suivant la revendication 5, **caractérisée en ce que** les éléments d'encliquetage sur la paroi intérieure de la partie (46) de maintien sont formés par une cavité (64) éloignée axialement de son bord (56) d'extrémité et par une saillie (66) dépassant vers l'intérieur radialement et se raccordant au bord (56) d'extrémité, qui peuvent s'encliqueter à des éléments antagonistes sous la forme de doigts ((68) d'encliquetage répartis sur le pourtour de l'ouverture de la pièce (48) d'appui.

8. Pièce de rechange suivant l'une des revendications 5 à 7, **caractérisée en ce que** la pièce (48) d'appui est en matière plastique, de préférence en polyarylamide IXEF® renforcé par de la fibre de verre.

9. Accumulateur de pression comprenant
- une enveloppe (2),
- une pièce de rechange suivant l'une des revendications 5 à 8 insérée dans l'enveloppe (2),
- un premier sous-espace (8) disposé entre l'enveloppe (2) et une membrane (40) de séparation souple et
- un deuxième sous-espace (54) disposé entre la membrane (42) de séparation et la pièce (48) d'appui,
- la partie (12) de tête étant voisine du deuxième sous-espace (54),
le bord d'ouverture de la membrane (40) de séparation étant arrimé à la pièce (20) de maintien,
le premier sous-espace (8) pouvant être rempli d'un premier fluide et le deuxième sous-espace (54) d'un deuxième fluide et
le premier et le deuxième sous-espaces (8, 54) varient dans leurs dimensions en fonction de l'état de remplissage respectif par des déplacements de la membrane (40) de séparation.

10. Accumulateur de pression suivant l'une des revendications 1 à 4 et/ou 9, **caractérisé en ce que** la pièce (48) d'appui comprend un troisième sous-espace (28) communiquant fluidiquement avec le deuxième sous-espace 54.

11. Accumulateur de pression suivant la revendication 10, **caractérisé en ce que** la pièce (48) d'appui est une pièce de révolution, qui est constituée de manière arrondie et fermée à l'extrémité tournée vers le premier sous-espace (8) ainsi qu'en étant pourvue d'au moins une traversée (52) de paroi comme point de passage entre le deuxième sous-espace (54) et le troisième sous-espace (28).

12. Accumulateur de pression suivant la revendication 10 ou 11, **caractérisé en ce que** la pièce (20) de maintien a la forme d'une cloche dont l'enveloppe entoure un quatrième sous-espace (30) voisin du troisième sous-espace (28).

13. Accumulateur de pression suivant l'une des revendications 1 à 4, 9 à 12, **caractérisé en ce que** la pièce (20) de maintien et/ou le dispositif (22) de raccord est en matière plastique, notamment en polyarylamide IXEF® renforcé par de la fibre de verre.

14. Accumulateur de pression suivant l'une des revendications 1 à 13, **caractérisé en ce que** l'accumulateur de pression est constitué sous la forme d'un accumulateur hydropneumatique à vessie pour un deuxième fluide gazeux pour comme fluide de travail et/ou pour un premier fluide liquide comme milieu accumulateur.

15. Accumulateur de pression suivant l'une des revendications 1 à 4, 9 à 14, **caractérisé en ce que** l'accumulateur de pression est constitué pour être rempli d'un milieu accumulateur sous la forme d'un premier fluide agressif chimiquement, comme une solution d'urée-eau.
